# EUROPÄISCHE PATENTSCHRIFT

(11) **EP 0 777 771 B1**
(45) Veröffentlichungstag und Bekanntmachung des Hinweises auf die Patenterteilung: **24.05.2000**
(21) Anmeldenummer: 95929069.3
(22) Anmeldetag: 03.08.1995
(51) Int. Cl.: D01G 25/00, D01G 15/46

(54) **KREMPEL UND VERFAHREN ZUR HERSTELLUNG EINES AERODYNAMISCH GEBILDETEN FASERFLORES**
CARDING MACHINE AND PROCESS FOR PRODUCING AN AERODYNAMIC CARD WEB
CARDE ET PROCEDE POUR LA FABRICATION DE VOILES AERODYNAMIQUES DE CARDE

(30) Priorität: 27.08.1994 DE 4430500
(43) Veröffentlichungstag der Anmeldung: 11.06.1997
(73) Patentinhaber: Spinnbau GmbH, D-28777 Bremen (DE)
(72) Erfinder: GRAUTE, Horst, D-48653 Coesfeld (DE)
(74) Vertreter: Dallmeyer, Georg, Dipl.-Ing.
(86) Internationale Anmeldenummer: EP9503088
(87) Internationale Veröffentlichungsnummer: WO9606964

(56) Entgegenhaltungen:
- EP-A- 0 378 807
- DE-A- 3 832 858
- DE-A- 4 131 112
- GB-A- 2 268 196

## Beschreibung

Die Erfindung betrifft eine Krempel zur Herstellung eines aerodynamisch gebildeten Faserflores nach dem Oberbegriff des Anspruchs 1 sowie ein Verfahren nach dem Oberbegriff des Anspruchs 8.

Derartige Krempeln sind beispielsweise aus der US-A-3,256,569, der US-A-4,064,600, der US-A-4,097,965, der US-A-4,130,915 und der DE-A-39 01 313 bekannt.

Bei den bekannten Krempeln werden die Fasern nach einem Öffnungs- und Kardiervorgang von einer Haupttrommel in einen Luftstrom abgeschleudert. Dieser Luftstrom transportiert die Fasern zu einer Siebeinrichtung, z.B. einer Siebtrommel oder einem Siebband, auf denen die Florbildung stattfindet und von denen ein Faserflor kontinuierlich abgezogen werden kann.

Bei der Blasvliesvorrichtung nach GB-A-22 68 196 wird ein Teil der auf einer Auflösewalze befindlichen Fasern auf eine als Führungswalze bezeichnete, teilweise besaugte Walze abgeschleudert. Die Führungswalze weist eine Saugzone auf, durch die der Förderluftstrom in zwei Teilströme, einerseits durch die Saugzone und andererseits durch den als Faseraufstreubereich bezeichneten Abschnitts eine Siebbandes aufgeteilt wird. Ein Ablösen der Fasern von der Führungswalze erfolgt erst an dem in Drehrichtung hinteren Ende der Saugzone, so daß das Vlies zweischichtig erzeugt wird. Die Führungswalze dient in der Hauptsache als Ablenkfläche für einen Teil der sich von der Auflösewalze lösenden Fasern.

Der Erfindung liegt ausgehend von einem Stand der Technik nach GB-A-22 68 196 die Aufgabe zugrunde, eine Krempel zu schaffen, die bei hohen Produktionsgeschwindigkeiten eine erhöhte Gleichmäßigkeit des Faserflors, insbesondere bei leichten Floren, ermöglicht.

Zur Lösung dieser Aufgabe dienen erfindungsgemäß die Merkmale des Anspruchs 1 bzw. 8.

Die Erfindung schlägt in vorteilhafter Weise vor, eine weitere gegensinnig zur Haupttrommel rotierende Trommel vorzusehen, die von der Haupttrommel abgeschleuderte Fasern zunächst aufnimmt und dann in einen Schacht abschleudert. Diese Anordnung ist besonders bei Einsatz von Fasermischungen mit stark unterschiedlichen Werten hinsichtlich Feinheit, Faserdichte und Faserlänge von Bedeutung. Die zweite Trommel führt zu einer besseren Gleichmäßigkeit und einer besseren Wirrlage des abgelegten Flores. Die Haupttrommel und die gegensinnig zu dieser rotierende Trommel berühren einander nicht. Auch die beiderseitigen Garniturkreise haben einen Abstand voneinander. Das erfindungsgemäße Verfahren eignet sich besonders auch zur Herstellung leichterer Faserflore bei sehr hoher Produktionsgeschwindigkeit.

Vorzugsweise beträgt die Umfangsgeschwindigkeit der zweiten Trommel zwischen ca. 80 und 110 % der Umfangsgeschwindigkeit der Haupttrommel. Aufgrund der annähernd gleichen Umfangsgeschwindigkeit der zweiten Trommel im Vergleich zur Umfangsgeschwindigkeit der Haupttrommel wird zuverlässig ein Einkämmen der Fasern verhindert. Die Fasern werden von der Haupttrommel abgeschleudert und auf der zweiten Trommel in Wirrlage abgelegt. Ohne weitere Kämmeinwirkungen werden diese Fasern wiederum durch Fliehkraft in den Schacht befördert, der im wesentlichen von der mitrotierenden Umfangsluft der beiden Trommeln durchströmt wird.

Die Faserzuführeinrichtung kann zugleich eine Faservoröffnungseinrichtung bilden. Dadurch wird eine Voröffnung der Fasern erreicht.

Bei einem bevorzugten Ausführungsbeispiel ist vorgesehen, daß zwischen Faserzuführeinrichtung und Hauptzylinder ein Kardiertrakt mit mehreren hintereinander folgenden Kardierwalzen mit Arbeiterwalzen angeordnet ist. Der Kardiertrakt bewirkt eine besonders gute Auflösung der Fasern.

Die Haupttrommel ist in dem faserführenden Umfangsteil durch Muldendeckel oder Kardierelemente abgedeckt, damit die Fasern an einem definierten Punkt die Haupttrommel durch Fliehkraft verlassen.

Der in dem Schacht entstehende Luftstrom wird im wesentlichen von der transportierten Luft der Haupttrommel und der zweiten Trommel gebildet.

Im folgenden werden unter Bezugnahme auf die Zeichnungen Ausführungsbeispiele der Erfindung näher erläutert.

Es zeigen:
- Fig. 1: ein erstes Ausführungsbeispiel der Erfindung mit einem vorgeschalteten Kardiertrakt,
- Fig. 2: ein zweites Ausführungsbeispiel mit einer Trommel zu Beginn des Kardiertraktes, und
- Fig. 3: ein drittes Ausführungsbeispiel ohne Kardiertrakt.

Die Krempel der Fig. 1 weist ein nicht dargestelltes Maschinengestell auf, das einen Kardiertrakt 28, eine Haupttrommel 8, eine zweite Trommel 20 sowie einen zwischen der Haupttrommel 8 und der zweiten Trommel 20 beginnenden Schacht 10 aufnimmt.

Der Kardiertrakt 28 weist fünf hintereinander angeordnete Kardierwalzen 31 bis 35 auf, denen fünf Arbeiterwalzen 36 bis 40 zugeordnet sind. Das Spinngut bzw. der Vorlageflor wird mittels der aus einer Speisewalze mit Speisemulde bestehenden Faserzuführeinrichtung 6 zugeführt. Am Ende des Kardiertraktes 28 wird der auf der letzten Kardierwalze 35 befindliche Flor von der Haupttrommel 8 übernommen.

Von Kardierwalze zu Kardierwalze ist in Richtung des fortschreitenden Arbeitsprozesses eine Steigerung der Walzendrehzahl in Verbindung mit einer systematischen Abstufung der jeweiligen Garnituren vorgesehen, so daß ein hoher Kardiereffekt für eine fortschreitende Faserisolierung erzielt wird.

Die Walzen des Kardiertraktes 28, die unteren Arbeiterwalzen 39, 40 und die Haupttrommel 8 können mit Muldenblechen 11 abgedeckt sein.

Die Haupttrommel 8 ist auf der Oberseite mit Muldendeckeln 9 abgedeckt. Die Haupttrommel 8 hat einen Durchmesser von ca. 550 mm. Die bevorzugte Umfangsgeschwindigkeit der Haupttrommel 8 liegt im Bereich zwischen 2800 und 4300 m/min. An dem in Umfangsrichtung der Haupttrommel 8 letzten Muldendeckel 9 werden aufgrund der auf die Fasern einwirkenden Fliehkraft die hochaufgelösten Fasern explosionsartig von der Garnitur der Haupttrommel 8 abgelöst und auf die zweite Trommel 20 abgeschleudert, wo sie in einer optimalen Wirrlage aufgefangen werden.

Die zweite Trommel 20 rotiert mit annähernd der gleichen Umfangsgeschwindigkeit wie die Haupttrommel 8, wodurch zuverlässig verhindert wird, daß Fasern in die zweite Trommel 20 eingekämmt werden. Die Umfangsgeschwindigkeit der Trommel 20 beträgt ca. 80 bis 110 % der Umfangsgeschwindigkeit der Haupttrommel 8. Die Garniturkreise der Trommeln 8,20 berühren sich nicht.

Die zweite Trommel 20 kann den gleichen Durchmesser wie die Haupttrommel 8 aufweisen, oder wie in den Zeichnungen dargestellt ist, einen kleineren Durchmesser etwa in der Größenordnung der letzten Kardierwalze 35 des Kardiertraktes 28 aufweisen, also ca. 400 mm Durchmesser.

Die zweite Trommel 20 weist ein unteres Muldensegment 19 und einen oberen Muldendeckel 18 auf. Der sich in dem Schacht 10 bildende Luftstrom 12 kann sich ausschließlich aus der von dem Trommelumfang der Trommeln 8, 20 mitgeförderten Luft zusammensetzen. Zusätzliche Luft 23 kann zwischen den Muldendeckeln 9 und 18 angesaugt werden. Das Ablösen der Fasern aus den Garnituren der Trommeln 8, 20 wird durch variabel einstellbare Umfangsgeschwindigkeiten und Luftgeschwindigkeiten in Abhängigkeit vom Brustwinkel der Garnituren und der Faserspezifikationen eingestellt.

Durch die hohe Umfangsgeschwindigkeit der zweiten Trommel 20 werden die Fasern nach nur sehr kurzem Aufenthalt auf der Trommel 20 sofort wieder tangential in den Schacht 10 abgeschleudert, wo sie in einem Luftstrom 12 zu einer Flortransporteinrichtung 14 befördert werden, auf der die Fasern abgeschieden werden und ein Faserflor 4 erzeugt wird, der kontinuierlich mit Hilfe eines luftdurchlässigen Transportbandes 17 der Flortransporteinrichtung 14 abgezogen werden kann.

Das luftdurchlässige Transportband 17 ist endlos umlaufend und wird über Umlenkwalzen 21 umgelenkt, so daß ein Abschnitt quer zu dem Luftstrom 12 am Ende des Schachtes 10 verläuft. Das Abscheiden der Fasern auf dem Transportband 17 wird mit einem Saugluftstrom 16 unterstützt. Oberhalb des Transportbandes 17 ist in Abzugsrichtung des Faserflores 4 neben dem Schacht 10 eine Andruckwalze 25 zum Verdichten des Faserflors 4 vorgesehen.

Der Saugluftstrom wird in einem unterhalb des Transportbandes 17 verlaufenden Saugschacht 15 der Flortransporteinrichtung 14 erzeugt.

Die Muldendeckel 9 in den Ausführungsbeispielen der Fign. 1 und 2 können auch durch Kardierelemente 42 ersetzt sein.

Das Ausführungsbeispiel der Fig. 2 unterscheidet sich von dem Ausführungsbeispiel der Fig. 1 darin, daß ein verkürzter Kardiertrakt 28 der Haupttrommel 8 vorgeschaltet ist.

Dieser Kardiertrakt 28 weist nur noch drei Kardierwalzen 33, 34, 35 auf, denen eine Trommel 44 mit einem Arbeiter/Wenderwalzenpaar 29 vorgeschaltet ist.

Eine Faserzuführeinrichtung 6 führt eingangs den Vorlageflor mittels einer Speisewalze und einer Speisemulde der Trommel 44 zu. Zwischen der Trommel 44 und der ersten Kardierwalze 33 sind eine obere Arbeiterwalze 37 und eine untere Arbeiterwalze 38 vorgesehen. Eine weitere Arbeiterwalze 39 ist oberhalb und zwischen der ersten und zweiten Kardierwalze 33, 34 angeordnet.

Fig. 3 zeigt ein Ausführungsbeispiel ohne Kardiertrakt, bei dem eine Faservoröffnungseinrichtung 6 zugleich als Faserzuführeinrichtung dient. Der Vorlageflor wird mit Hilfe einer Walze 26 und einer Mulde 27 der Faservoröffnungseinrichtung 6 voraufgelöst und direkt auf die Haupttrommel 8 übertragen. Bei diesem Ausführungsbeispiel ist vorgesehen, daß anstelle der Muldendeckel 9 Kardierelemente 42 auf dem Umfang der Haupttrommel 8 zwischen Faseraufgabestelle an der Walze 26 und Faserabgabestelle 22 am Schacht 10 angeordnet sind. Die Kardierelemente 42 in Form von Cardmasterplatten können das voraufgelöste Vlies bis zur Einzelfaser feinauflösen, bevor es an der Abgabestelle 22 tangential aber quer zu dem Schacht 10 in Richtung auf die mit Abstand von der Haupttrommel 8 angeordnete zweite Trommel 20 abgeschleudert wird. Die Fasern gelangen in einer optimierten Wirrlage auf die als Auffangeinrichtung dienende zweite Trommel 20 und werden nach kurzem Verbleib auf der Trommel 20 an der Stelle 24 des Schachtes 10 tangential in den Luftstrom 12 abgeschleudert, um mit einer hohen Gleichmäßigkeit der Faserverteilung und der sich aufbauenden Flordicke auf dem Transportband 17 der Flortransporteinrichtung 14 abgeschieden zu werden.

Alternativ kann ein zusätzlicher Luftstrom 23 zwischen dem in der Querrichtung der Haupttrommel 8 letzten Kardierelement 42 und dem Muldendeckel 18 angesaugt werden.

Auch bei diesem Ausführungsbeispiel kann der Schacht 10 an seinem oberen Ende geschlossen oder abgedichtet sein, so daß sich der Luftstrom 12 lediglich aus der Umfangsluft der Trommeln 8, 20 zusammensetzt.

## Patentansprüche

1. Krempel zur Herstellung eines aerodynamisch gebildeten Faserflors (4) mit einer Faserzuführeinrichtung (6), mit einer mit hoher Drehzahl rotierenden Haupttrommel (8) und mit einem an der Haupttrommel (8) angeordneten Schacht (10), der abgeschleuderte Fasern in einem Luftstrom (12) zu einer luftdurchlässigen Flortransporteinrichtung (14) führt und auf der Flortransporteinrichtung (14) in Form eines Faserflores (4) ablegt,
**dadurch gekennzeichnet,**
daß die Haupttrommel (8) die Fasern an einer ersten Stelle (22) des Schachtes (10) auf eine zweite mit hoher Drehzahl gegensinnig zu der Haupttrommel (8) rotierende Trommel (20) abschleudert und eine Wirrlage der Fasern auf dieser Trommel (20) erzeugt, und daß die zweite Trommel (20) an einer zweiten Stelle (24) des Schachtes (10) die Fasern in den Luftstrom (12) abschleudert.

2. Krempel nach Anspruch 1, dadurch gekennzeichnet, daß die Umfangsgeschwindigkeit der Trommel (20) zwischen 80 und 110 % der Umfangsgeschwindigkeit der Haupttrommel (8) beträgt.

3. Krempel nach Anspruch 1 oder 2, dadurch gekennzeichnet, daß die Faserzuführeinrichtung (6) zugleich eine Faservoröffnungseinrichtung bildet.

4. Krempel nach einem der Ansprüche 1 bis 3, dadurch gekennzeichnet, daß zwischen Faserzuführeinrichtung (6) und Haupttrommel (8) ein Kardiertrakt(28) mit mehreren hintereinander angeordneten Kardierwalzen (30 bis 34) angeordnet ist.

5. Krempel nach Anspruch 4, dadurch gekennzeichnet, daß in dem Kardiertrakt (28) eine Trommel (44) mit mindestens einem Arbeiter-Wender-Walzenpaar (29) den Kardierwalzen (33,34,35) vorgeschaltet ist.

6. Krempel nach einem der Ansprüche 1 bis 5, dadurch gekennzeichnet, daß die Haupttrommel (8) Kardierelemente (42) aufweist.

7. Krempel nach einem der Ansprüche 1 bis 6, dadurch gekennzeichnet, daß der Schacht (10) an dem oberen Ende geöffnet ist.

8. Verfahren zur Herstellung eines aerodynamisch gebildeten Faserflores durch Zuführen von Fasern zu einer Öffnungseinrichtung (18), durch Zuführen der geöffneten Fasern zu einer mit hoher Drehzahl rotierenden Haupttrommel (8), durch Abschleudern von Fasern in einen Luftstrom (12), und durch Ablegen der Fasern zur Bildung eines Flores (4) auf einem luftdurchlässigen Flortransportmittel (14), gekennzeichnet durch das Abschleudern der Fasern von der Haupttrommel (8) auf eine zweite gegensinnig zu der Haupttrommel (8) mit hoher Drehzahl rotierende Trommel (20) quer zu dem zwischen den Trommeln (8,20) geführten Luftstrom (12) und durch anschließendes tangentiales Abschleudern der Fasern von der zweiten Trommel (20) in den Luftstrom (12).

9. Verfahren nach Anspruch 8, dadurch gekennzeichnet, daß die Fasern vor dem Zuführen zu der Haupttrommel (8) einen Kardiertrakt (28) durchlaufen, in dem sie mehrfach kardiert werden.

10. Verfahren nach einem der Ansprüche 8 oder 9, dadurch gekennzeichnet, daß die Fasern unmittelbar vor dem Abschleudern von der Haupttrommel (8) kardiert werden.

11. Verfahren nach einem der Ansprüche 8 bis 10, dadurch gekennzeichnet, daß die Umfangsgeschwindigkeit der Trommel (20) auf einen Wert zwischen ca. 80 und 110% Umfangsgeschwindigkeit der Haupttrommel (8) eingestellt wird.

## Claims

1. A card for producing an aerodynamically formed fibrous web (4), comprising a fiber feed means (6), a main cylinder (8) rotating at high speed and a shaft (10) arranged at said main cylinder (8), said shaft transporting thrown-off fibers in an airflow (12) to an air-permeable web transport means (14) and disposing said fibers on said web transport means (14) in the form of a fibrous web (4),
characterized in that
said main cylinder (8) throws off said fibers at a first location (22) of said shaft (10) onto a second cylinder (20) rotating at high speed in opposite sense to said main cylinder (8) and generating a random orientation of said fibers on said cylinder (20) and that said second cylinder (20) throws off said fibers into said airflow (12) at a second location (24) of said shaft (10).

2. The card of claim 1, characterized in that the peripheral speed of said cylinder (20) ranges between 80 and 110% of the peripheral speed of the main cylinder (8).

3. The card of claim 1 or 2, characterized in that said fiber feed means (6) at the same time is a preliminary fiber opening means.

4. The card of one of claims 1 to 3, characterized in that a carding section (28) with a plurality of successively arranged carding rolls (30 to 34) is provided between said fiber feed means (6) and said main cylinder (8).

5. The card of claim 4, characterized in that in said carding section (28), a drum (44) with at least one pair of working and stripping rolls (29) is arranged upstream of said carding rolls (33, 34, 35).

6. The card of one of claims 1 to 5, characterized in that said main cylinder (8) has carding elements (42).

7. The card of one of claims 1 to 6, characterized in that said shaft (10) is open at the top end.

8. A method for producing an aerodynamically formed fibrous web by feeding fibers to an opening means (18), feeding the opened fibers to a main cylinder (8) rotating at high speed, throwing fibers off into an airflow (12), and depositing the fibers for forming a fibrous web (4) on an air-permeable fibrous web transport means (14), characterized by throwing the fibers off said main cylinder (8) onto a second cylinder (20) rotating at high speed in opposite sense to said main cylinder (8) and transverse to the airflow (12) entrained between said cylinders (8, 20), and by subsequently throwing said fibers off said second cylinder (20) tangentially into said airflow (12).

9. The method of claim 8, characterized in that said fibers pass a carding section (28) before being fed to said main cylinder (8), where they are carded several times.

10. The method of one of claims 8 or 9, characterized in that said fibers are carded immediately before being thrown off said main cylinder (8).

11. The method of one of claims 8 to 10, characterized in that the peripheral speed of said cylinder (20) is set to a value between about 80 and 110% of the peripheral speed of said main cylinder (8).

## Revendications

1. Carde pour la fabrication d'un voile de carde (4) aérodynamique comportant un dispositif d'amenée de fibres (6), un tambour principal (8) tournant à vitesse élevée et un puits (10), disposé au niveau du tambour principal (8), qui guide des fibres projetées par centrifugation dans un écoulement d'air (12) jusqu'à un dispositif de transport de voile de carde (14) perméable à l'air et les dépose sur le dispositif de transport de voile de carde (14) sous la forme d'un voile de carde (4),
caractérisée en ce que le tambour principal (8), en un premier emplacement (22) du puits (10), projette par centrifugation les fibres sur un second tambour (20) tournant à vitesse élevée en sens opposé à celui du tambour principal (8) et engendre une disposition aléatoire des fibres sur ce tambour (20), et en ce que le second tambour (20), en un second emplacement (24) du puits (10), projette par centrifugation les fibres dans l'écoulement d'air (12).

2. Carde selon la revendication 1, caractérisée en ce que la vitesse périphérique du tambour (20) est comprise entre 80 et 110% de la vitesse périphérique du tambour principal (8).

3. Carde selon la revendication 1 ou 2, caractérisée an ce que le dispositif d'amenée de fibres (6) constitue en même temps un dispositif de pré-ouverture de fibres.

4. Carde selon l'une des revendications 1 à 3, caractérisée en ce que, entre le dispositif d'amenée de fibres (6) et le tambour principal (8), est disposée une chaîne de cardage (28) comportant plusieurs cylindres de cardage (30 à 34) disposés l'un derrière l'autre.

5. Carde selon la revendication 4, caractérisée en ce que dans la chaîne de cardage (28) un tambour (44) comportant au moins une paire de cylindres travailleur-déchargeur est disposé en amont des cylindres de cardage (33, 34, 35).

6. Carde selon l'une des revendications 1 à 5, caractérisée en ce que le tambour principal (8) comporte des éléments de cardage (42).

7. Carde selon l'une des revendications 1 à 6, caractérisée en ce que le puits (10) est ouvert à l'extrémité supérieure.

8. Procédé pour la fabrication d'un voile de carde aérodynamique consistant à amener des fibres à un dispositif d'ouverture (18), à amener les fibres ouvertes à un tambour principal (8) tournant à vitesse élevée, à projeter par centrifugation les fibres dans un écoulement d'air (12), et à déposer les fibres pour former un voile de carde (4) sur un moyen de transport de voile de carde (14) perméable à l'air, caractérisé en ce que les fibres sont projetées, par centrifugation, du tambour principal (8) sur un second tambour (20) tournant à vitesse élevée dans le sens opposé à celui du tambour principal (8) et disposé transversalement à l'écoulement d'air (12) entre les tambours (8, 20) et en ce que les fibres sont projetées, par centrifugation tangentielle suivante, du second tambour (20) dans l'écoulement d'air (12).

9. Procédé selon la revendication 8, caractérisé en ce que les fibres traversent une chaîne de cardage (28) avant leur amenée au tambour principal (8), dans laquelle elles sont cardées plusieurs fois.

10. Procédé selon l'une des revendications 8 ou 9, caractérisé en ce que les fibres sont cardées directement avant d'être projetées par centrifugation par le tambour principal (8).

11. Procédé selon l'une des revendications 8 à 10, caractérisé en ce que la vitesse périphérique du tambour (20) est réglée à une valeur comprise entre environ 80 et 110% de la vitesse périphérique du tambour principal (8).
